# EUROPÄISCHE PATENTSCHRIFT

(11) **EP 1 576 325 B1**
(45) Veröffentlichungstag und Bekanntmachung des Hinweises auf die Patenterteilung: **27.08.2008**
(21) Anmeldenummer: 03810973.2
(22) Anmeldetag: 06.11.2003
(51) Int. Cl.: F25D 17/02, F25D 31/00, F25B 21/02

(54) **SCHNELLKÜHLVERFAHREN UND -VORRICHTUNG**
RAPID COOLING METHOD AND DEVICE
PROCEDE ET DISPOSITIF DE REFRIGERATION RAPIDE

(30) Priorität: 11.11.2002 DE 10252346; 30.12.2002 DE 10261352
(43) Veröffentlichungstag der Anmeldung: 21.09.2005
(73) Patentinhaber: BSH Bosch und Siemens Hausgeräte GmbH, 81739 München (DE)
(72) Erfinder: FLINNER, Klaus, 89447 Zöschingen (DE); HAUSMANN, Georg, 89407 Dillingen (DE); HOLZER, Stefan, 73430 Aalen (DE); HÄGELE, Fritz, 89542 Herbrechtingen (DE); STELZER, Jörg, 89537 Giengen/Brenz (DE)
(86) Internationale Anmeldenummer: PCT/EP2003/012427
(87) Internationale Veröffentlichungsnummer: WO 2004/044505

(56) Entgegenhaltungen:
- EP-A- 0 347 286
- WO-A-90/02302
- DE-A- 2 939 122
- DE-A- 19 855 214
- GB-A- 2 236 842
- GB-A- 2 303 692
- US-A- 5 497 625
- US-A- 5 557 943
- US-A- 5 974 824

## Beschreibung

Die vorliegende Erfindung betrifft ein Verfahren und eine Vorrichtung zum schnellen Kühlen, insbesondere von abgepackten Getränken, oder zum schnellen Gefrieren von kleinstückigen Gütern, insbesondere von Lebensmitteln wie etwa Frischobst und - gemüse.

Die Haltbarkeit von empfindlichen kühl zu haltenden Lebensmitteln ist stark beeinträchtigt, wenn in der Kühlkette auf dem Weg vom Hersteller zum Haushalt des Verbrauchers Lücken auftreten. Häufig kommt es zu solchen Lücken, wenn der Verbraucher die Lebensmittel nach dem Einkauf nicht schnell genug in sein Kühl- oder Gefriergerät laden kann. Da die Wiederabkühlung solcher Lebensmittel in dem Kältegerät im Wesentlichen durch Wärmeaustausch über die Luft stattfindet, kann nach dem Laden der Lebensmittel in das Kältegerät noch einige Zeit vergehen, bis die Solltemperatur wieder erreicht und die Vermehrung von Mikroorganismen in den Lebensmitteln weitest möglich gestoppt ist. Um die Haltbarkeit solcher Lebensmittel zu verbessern, ist es wünschenswert, sie im Kältegerät so schnell wie möglich abzukühlen.

Auch bei abgepackten Getränken, die häufig nicht leicht verderblich sind und deshalb meist außerhalb eines Kältegeräts gelagert werden, ist es wünschenswert, über Vorrichtungen und Verfahren zu verfügen, die es ermöglichen, solche Getränke zügig auf eine angenehme Trinktemperatur abzukühlen.

Zum Einfrieren von Frischobst und -gemüse in Privathaushalten ist es üblich, das gewaschene, feuchte Frischgut in Kunststoffdosen oder -beutel einzufüllen und diese in die Lagerkammer eines Gefriergeräts zu laden, wo der Gefriervorgang mehrere Stunden in Anspruch nehmen kann. Am Ende des Gefriervorgangs bildet das gefrorene Gut in der Regel einen festen Block, der im gefrorenen Zustand mit haushaltsüblichen Mitteln kaum in Stücke zerlegbar ist. Der Anwender ist daher gezwungen, bereits beim Einfrieren von Lebensmitteln zu überlegen, in welcher Packungsgröße er diese später benötigen wird, um die Lebensmittel dann in dieser Packungsgröße abzupacken und einzufrieren. Um im Zweifelsfalle flexibel zu sein, wird er sich meist eher für eine kleine Packungsgröße entscheiden. Dem entsprechend benötigt er eine große Zahl von Behältern. Insbesondere wenn das Gefriergut in Beutel abgepackt wird, die nur einmal verwendet werden, wird so vermeidbarer Müll produziert, und dem Verbraucher entstehen überflüssige Kosten.

Industriell hergestellte Tiefkühllebensmittel werden in letzter Zeit vermehrt "schockgefrostet" angeboten. Bei diesen Lebensmitteln sind die einzelnen Stücke nicht zusammengefroren, sondern auch im gefrorenen Zustand lose. Dies ermöglicht es dem Verbraucher, solche Tiefkühllebensmittel in großen Packungen zu kaufen, die mehr als die für eine Mahlzeit benötigte Menge enthalten, bei Bedarf aus diesen Packungen die benötigte Menge zu entnehmen und den nicht benötigten Rest weiter gefroren zu halten. Dies macht den Umgang mit den gefrorenen Lebensmitteln sehr einfach und flexibel. Außerdem kann durch die Verwendung großer Packungsgrößen Verpackungsmaterial und -kosten eingespart und Müll vermieden werden.

Es besteht Bedarf, auch für den Privathaushalt Mittel zur Verfügung zu stellen, die ein schnelles Kühlen, insbesondere ein Schockgefrieren von Lebensmitteln erlauben.

Verfahren und Vorrichtungen zum Schnellkühlen von Lebensmitteln nach den Oberbegriffen der Ansprüche 1 und 4 sind aus EP 0 357 286 A1 bzw. GB-A-2 303 692 bekannt. Diese Verfahren bzw. diese Vorrichtungen sind nur effizient anwendbar bei Lebensmitteln, die eine flaschenähnliche oder langzylindrische Gestalt haben, namentlich Getränkebehälter, und werden daher auch nur zum Kühlen von Getränken empfohlen.

Aufgabe der vorliegenden Erfindung ist, ein Verfahren und eine Vorrichtung zum Schnellkühlen von Lebensmitteln anzugeben, die hinsichtlich der Gestalt der zu kühlenden Lebensmittel flexibel ist.

Die Aufgabe wird gelöst durch ein Verfahren mit den Merkmalen des Anspruchs 1 sowie eine Schnellkühlvorrichtung mit den Merkmalen des Anspruchs 4 Unteransprüche sind auf vorteilhafte Weiterbildungen der Erfindung gerichtet.

Sinnvollerweise ist eine solche Schnellkühlvorrichtung in eine Lagerkammer eines Kältegeräts eingebaut, da sie dann keine eigenen Mittel zum Kühlen der Wärmeträgerflüssigkeit benötigt.

Wenn die Schnellkühlvorrichtung in einem Kältegerät eingebaut ist, befindet sich der Tank zweckmäßigerweise an einer Decke der Lagerkammer. Häufig befindet sich unmittelbar unterhalb der Decke einer solchen Lagerkammer eine flache Etagere, die zur Aufnahme von Kühlakkus vorgesehen ist, und deren hinterer Bereich zur Unterbringung eines solchen Tanks gut genutzt werden kann.

Auch wenn die Schnellkühlvorrichtung nicht genutzt wird, ist das Vorhandensein eines solchen Tanks als Wärmepuffer günstig für den Wirkungsgrad des Kältegeräts, in dem er eingebaut ist. Daher ist es wünschenswert, den Tank auch dann in der Lagerkammer des Kältegeräts belassen zu können, wenn die wenigstens eine Kammer der Kühlvorrichtung gerade nicht benötigt wird und aus der Lagerkammer entfernt werden soll. Um dies zu ermöglichen, ist vorzugsweise in den Kreislauf zwischen dem Tank und dem wenigstens einen Behälter eine lösbare Kupplung eingefügt.

Bei Anwendung der Schnellkühlvorrichtung zum Kühlen von Getränken ist die Lagerkammer, in der sich der Tank befindet, eine Gefrierkammer, während sich der als Flaschenkühler dienende Behälter zweckmäßigerweise in einer Normal- oder Frischkühlkammer desselben Kältegeräts befindet.

Eine Platzierung des Tanks unterhalb des Flaschenkühler dienenden Behälters begünstigt bei Nichtgebrauch das Abfließen von Wärmeträgerflüssigkeit aus dem Behälter in den Tank und damit die Freigabe einer in dem Flaschenkühler abgekühlten Flasche oder eines anderen Getränkebehälters.

Eine zeit- oder temperaturabhängige automatische Steuerung des Betriebs der Pumpe ist wünschenswert, um ein Unterkühlen eines Getränkebehälters zu verhindern.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: eine erfindungsgemäße Schnellkühlvorrichtung in einem schematischen Schnitt, eingebaut in ein Kältegerät;
- Fig. 2: einen schematischen Schnitt durch eine zweite Ausgestaltung der Schnellkühlvorrichtung,
- Fig. 3: einen schematischen Schnitt durch eine dritte Ausgestaltung der Schnellkühlvorrichtung,
- Fig. 4: eine perspektivische Ansicht des Behälters gemäß einer dritten Ausgestaltung der Schnellkühlvorrichtung, die nicht unter dem Schutzumfang der Ansprüche fällt, und
- Fig. 5: den Behälter aus Fig. 4, montiert an einer zu kühlenden Flasche.

Das in Fig. 1 in einem schematischen Schnitt dargestellte Kältegerät 1 ist ein Gefriergerät. Ein wärmeisolierendes Gehäuse 2 umgibt eine Lagerkammer 3, die durch mehrere Etageren 4 in Fächer 5, 6, 7 unterteilt ist. Die Etageren 4 sind jeweils als Roste mit von einem Kältemittel durchströmten Leitungen ausgebildet.

Das oberste Fach 5, unmittelbar unter der Decke der Lagerkammer 3, hat nur eine Höhe von wenigen cm und ist daher durch seine Etagere 4 hochwirksam gekühlt. Dieses Fach ist zu einem großen Teil ausgefüllt durch einen Tank 8, der mit einer Wärmeträgerflüssigkeit, z. B. einer Sole oder einem Alkohol-Wasser-Gemisch gefüllt ist.

In dem darunter liegenden Fach 6 befinden sich eine Pumpe 9 und eine Schnellgefrierbox 10 mit einem Unterteil 11 und einem Deckel 12, die beide jeweils steife Außenwände und einander zugewandte Innenwände 15 aus einem weichen, nachgiebigen Folienmaterial haben. Von Außen- und Innenwänden umschlossene Hohlräume des Unterteils 11 und des Deckels 12 sind über Rohrleitungen 13 miteinander, mit der Pumpe 9 und dem Tank 8 zu einem Kreislauf verbunden. Unterteil 11 und Deckel 12 sind aneinander fixierbar, so dass der Deckel 12 ein zwischen Unterteil und Deckel eingeschlossenes Stück Kühlgut 14 gegen den hydrostatischen Druck der darin enthaltenen Wärmeträgerflüssigkeit in das Unterteil hineindrücken kann. Auf diese Weise ist ein inniger Kontakt zwischen dem Kühlgut 14 und den flexiblen Innenwänden 15 von Unterteil und Deckel gewährleistet, der einen schnellen Wärmeaustausch zwischen dem Kühlgut und der Wärmeträgerflüssigkeit in der Schnellgefrierbox 10 ermöglicht. Die Pumpe 9 sorgt für einen kontinuierlichen Austausch der Wärmeträgerflüssigkeit zwischen der Kühlbox 10 und dem Tank 8.

Um bei Nichtgebrauch die Pumpe 9 und die Schnellgefrierbox 10 bequem aus dem Kältegerät entfernen zu können, sind in den Rohrleitungen 13, die den Tank 8 mit der Pumpe bzw. dem Deckel 12 verwenden, Schnellkupplungen 16 angeordnet, die im aufgetrennten Zustand selbstschließend sind, um ein Austreten des Kältemittels zu verhindern.

Derartige Kupplungen können entfallen, wenn die gesamte Schnellkühlvorrichtung einschließlich des Tanks 8 aus dem Kältegerät ausbaubar ist.

Eine elektrische Steckverbindung 17 ist an der Innenwand des Gehäuses 2 für die Stromversorgung der Pumpe 9 vorgesehen.

Die Pumpe 9 ist in der Fig. von der Schnellgefrierbox 10 getrennt dargestellt, es versteht sich aber, das sie z. B. mit deren Unterteil 11 zu einer Baueinheit verbunden sein kann, um die Handhabung zu vereinfachen. Denkbar ist auch, einen Motor der Pumpe 9 an der Schaumseite der Gehäuseinnenwand zu platzieren und mit einer Magnetkupplung zu versehen, die einen in der Lagerkammer 3 angeordneten Pumpenkopf drehantreibt. So kann die elektrische Steckverbindung 17 und infolgedessen eine für sie erforderliche Durchbrechung der Gehäuseinnenwand vermieden werden.

Fig. 2 zeigt einen schematischen Schnitt durch eine zweite Ausgestaltung der erfindungsgemäßen Schnellvorrichtung, montiert in einem Kombinations-Kältegerät. Wie bei der ersten Ausgestaltung ist ein mit einer Wärmeträgerflüssigkeit gefüllter Tank 8 in einem obersten Fach 5 des Gefrierbereichs des Kältegeräts 1 untergebracht. Der Tank erstreckt sich im wesentlichen über die gesamte Breite des Fachs 5 und hat daher ausgedehnte, leicht verformbare Wandflächen 20.

Über Rohrleitungen 13 ist der Tank 8 mit einem Flaschenkühler 18 verbunden, der in einer Normal- oder Frischkühlzone 21 des Kältegeräts 1 untergebracht ist. Der Flaschenkühler 18 hat im wesentlichen die Form eines Bechers mit einer steifen Außenwand 19 und einer flexiblen Innenwand 15, die eine Aussparung zum Aufnehmen einer zu kühlenden Flasche 22 begrenzt. Der Zwischenraum zwischen Außenwand 19 und Innenwand 15 bildet einen Behälter für die Wärmeträgerflüssigkeit.

An einer ersten der zwei Rohrleitungen 13 ist eine Pumpe 9 zum Pumpen von Wärmeträgerflüssigkeit vom Tank 8 in den Flaschenkühler 18 angeordnet. Die zweite Rohrleitung 13 weist einen Engpass 23 auf, an dem sich, wenn die Pumpe 9 in Betrieb ist, ein Druckabfall ausbildet.

Eine Steuerschaltung 24 ist an die Pumpe 9 und an einen Temperaturfühler 25 angeschlossen, der am Flaschenkühler 18 oder, wie in der Fig. gezeigt, an der zweiten Rohrleitung 13 vor deren Eintritt in den Tank 8, angebracht ist. Die Steuerschaltung 24 ist durch einen Benutzer aktivierbar, um die Pumpe 9 in Betrieb zu nehmen, so dass Wärmeträgerflüssigkeit mit einer Temperatur unter 0° C aus dem Tank 8 in den Flaschenkühler 18 umgewälzt wird. Der dabei im Inneren des Flaschenkühlers 18 resultierende Druckanstieg führt dazu, dass unabhängig von den genauen Maßen der darin platzierten Flasche 22 sich die flexible Innenwand 15 des Flaschenkühlers 18 eng an die Flasche 22 anschmiegt, so dass diese hochwirksam gekühlt wird. Wenn der Temperaturfühler 25 eine knapp über dem Gefrierpunkt liegende Temperatur anzeigt, die darauf hin weist, dass die Flasche 22 weitgehend abgekühlt ist und dass bei Fortsetzung des Kühlvorgangs die Gefahr besteht, dass der Flascheninhalt gefriert, schaltet die Steuerschaltung 24 die Pumpe 9 wieder aus.

An einem (nicht dargestellten) Anzeigefeld am Gehäuse des Kältegeräts kann ein Anzeigeelement vorgesehen sein, das den Betriebszustand der Pumpe 9 anzeigt, so dass ein Benutzer anhand des Anzeigeelements erkennen kann, ob die Flasche 22 ausreichend gekühlt ist, ohne dafür das Kältegerät 1 öffnen zu müssen.

Sobald die Pumpe 9 ausgeschaltet ist, verschwindet der Druckabfall am Engpass 23 und die Wärmeträgerflüssigkeit neigt dazu, aus dem Flaschenkühler 18 in den tiefer liegenden Tank 8 abzufließen. Dadurch verringert sich die Menge an Wärmeträgerflüssigkeit im Flaschenkühler 18, und die flexible Innenwand 15 zieht sich von der Flasche 22 zurück, so dass diese bequem entnommen werden kann.

Anstatt nach Erreichen einer kritisch niedrigen Temperatur am Temperaturfühler 25 die Pumpe 9 ganz auszuschalten, ist es selbstverständlich auch möglich, dass die Steuerschaltung 25 in einen Intervall-Betriebsmodus übergeht, in welchem sie die Pumpe 9 automatisch wieder anschaltet, wenn die Differenz zwischen der vom Fühler 25 erfassten Temperatur und der normalen Lagertemperatur in der Normalkühlzone 21 einen Grenzwert unterschreitet, um so die Flasche 22 dauerhaft auf einer tieferen Temperatur als der der Normalkühlzone zu halten.

Bei einer einfacheren Ausgestaltung kann die temperaturabhängige Steuerschaltung 24 auch durch eine Zeitsteuerschaltung ersetzt sein, die nach Aktivierung durch einen Benutzer die Pumpe 9 während einer vorgegebenen oder durch den Benutzer eingestellten Zeitspanne betreibt und dann ausschaltet.

Die in Fig. 3 gezeigte Ausgestaltung der Schnellkühlvorrichtung zeichnet sich dadurch aus, dass der Tank 8 durch ein Peltier-Element 30 in eine Vorkammer 32 und ein Hauptreservoir 33 unterteilt ist. Das Peltier-Element 30 wird durch eine Stromquelle 42 über einen Schalter 31 mit Strom versorgt, der der Kontrolle der Steuerschaltung 24 untersteht und wenigstens immer dann geschlossen ist, wenn auch die Pumpe 8 in Betrieb ist. Von der Pumpe 9 umgewälzte Wärmeträgerflüssigkeit erreicht nicht das Hauptreservoir 33, sondern durchströmt nur die Vorkammer 32, wo sie sich in Kontakt mit der kalten Seite des Peltier-Elements 30 abkühlt und dann zum Flaschenkühler 18 zurückströmt. Die warme Seite des Peltier-Elements 30 steht in Kontakt mit dem Hauptreservoir 33, um aus der Vorkammer 32 aufgenommene Wärme an die darin befindliche Wärmeträgerflüssigkeit abzugeben.

Der Tank 8 könnte bei dieser Ausgestaltung zwar wie bei der Ausgestaltung der Fig. 2 in einer kälteren Kammer des Kältegeräts untergebracht sein als der Flaschenkühler 18; dies ist jedoch nicht unbedingt erforderlich, weil auch wenn sich Flaschenkühler 18 und Tank 8 in einer gleichen Kammer des Kältegeräts befinden, das Peltier-Element 30 in der Lage ist, die von der Pumpe 9 umgewälzte Wärmeträgerflüssigkeit auf eine niedrigeren Temperatur als der der Kammer zu halten.

Da somit keine Verbindungsleitungen zum Umpumpen der Wärmeträgerflüssigkeit von einer Kammer des Kältegeräts in eine andere erforderlich sind, ist diese Ausgestaltung besonders einfach in ein Kältegerät einzubauen bzw. nachzurüsten.

Selbstverständlich kann der durch das Peltier-Element 30 unterteilte Tank gemäß Fig. 3 auch bei einer Gefriervorrichtung wie in Fig. 1 gezeigt zum Einsatz kommen.

Fig. 4 zeigt eine abgewandelte Ausgestaltung eines Flaschenkühlers 26 die nicht unter den Schutzumfang der Ansprüche fällt. Im Gegensatz zum Flaschenkühler 18 hat der Flaschenkühler 26 keine steife Außenwand, sondern seine Wände sind durch flexible Kunststofffolien gebildet, die lokal miteinander verschweißt sind, um einen im Zick-Zack verlaufenden schlauchförmigen Innenraum zu bilden. An einem Längsende sind die Folien flächig miteinander zu einer flachen Zunge 27 verschweißt. Die Rohrleitungen 13 erstrecken sich, zwischen den zwei Folien eingeschlossen, entlang der Zunge 27 und münden auf jeweils ein Längsende des schlauchförmigen Hohlraums. Ein Klettverschlussflecken 28 ist auf der dem Betrachter in Fig. 4 zugewandten Seite der Zunge 27 angebracht. Ein zu dem Flecken 28 komplementärer Klettverschlussstreifen 29, in der Fig. als gestrichelter Umriss dargestellt, befindet sich an der von dem Betrachter abgewandten Seite des Flaschenkühlers 26.

Fig. 5 zeigt den Flaschenkühler 26 im Gebrauch beim Kühlen einer Flasche 22. Er ist um den Bauch der Flasche so herumgewickelt, dass die zwei in Fig. 5 verdeckten Klettverschlussteile 28, 29 miteinander in Kontakt kommen und aneinander haften. Aufgrund seiner Flexibilität ist der Behälter in der Lage, sich an Flaschen mit sehr unterschiedlichen Durchmessern formschlüssig anzuschmiegen und so einen sehr intensiven Wärmeaustausch zwischen der Flasche und der in dem Flaschenkühler 26 zirkulierenden Wärmeträgerflüssigkeit zu bewirken.

## Patentansprüche

1. Verfahren zum schnellen Kühlen von Lebensmitteln, mit den Schritten:
a) Abkühlen einer Wärmeträgerflüssigkeit auf eine Temperatur oberhalb des Gefrierpunkts der Wärmeträgerflüssigkeit,
b) Einschließen eines zu kühlenden Gutes (14) zwischen einer flexiblen Wand (15) eines Behälters (11), der die Wärmeträgerflüssigkeit enthält und in einem Kreislauf mit einem Tank (8) für die Wärmeträgerflüssigkeit verbunden ist, und einem Deckel (12) und Inkontaktbringen des Gutes (14) mit der flexiblen Wand (15) des Behälters (11), **dadurch gekennzeichnet,**
c) **dass** der Deckel (12) ein zweiter Behälter für eine Wärmeträgerflüssigkeit mit wenigstens einer flexiblen Wand (15) ist, und bei dem die flexible Wand (15) des Deckels (12) mit dem zu kühlenden Gut derart in Kontakt gebracht wird, dass das zu kühlende Gut (14) auf zwei Seiten zwischen flexiblen Wänden eingeschlossen wird.

2. Verfahren nach Anspruch 1, **dadurch gekennzeichnet, dass** die Wärmeträgerflüssigkeit in Schritt a) auf eine Temperatur unterhalb 0°C abgekühlt wird.

3. Verfahren nach Anspruch 1 oder 2, bei dem die Wärmeträgerflüssigkeit zwischen einem Tank (8) und dem Behälter (11, 12) zum Zirkulieren gebracht wird.

4. Schnellkühlvorrichtung mit einem mit einer Wärmeträgerflüssigkeit gefüllten ersten Behälter (11, 12), der wenigstens eine flexible Wand (15) aufweist und in einem Kreislauf mit einem Tank (8) für die Wärmeträgerflüssigkeit verbunden ist, wobei dem ersten Behälter (11) ein Deckel (12) zugeordnet ist, der die flexible Wand (15) abdeckend platzierbar ist, **dadurch gekennzeichnet, dass** der Deckel (12) als ein zweiter Behälter für eine Wärmeträgerflüssigkeit ausgebildet ist, der wenigstens eine flexible Wand (15) derart aufweist, dass das zu kühlende Gut (14) auf zwei Seiten zwischen flexiblen Wänden einschließbar ist.

5. Schnellkühlvorrichtung nach Anspruch 4, **gekennzeichnet durch** Mittel zum Fixieren der zwei Behälter (11, 12) in Bezug zueinander.

6. Schnellkühlvorrichtung nach einem der Ansprüche 4 oder 5, **dadurch gekennzeichnet, dass** wenigstens einer der Behälter (11, 12) wenigstens eine steife Wand aufweist.

7. Schnellkühlvorrichtung nach einem der Ansprüche 4 bis 6, **dadurch gekennzeichnet, dass** die flexible Wand eine Aussparung zum Aufnehmen eines zu kühlenden Gegenstandes begrenzt.

8. Schnellkühlvorrichtung nach einem der Ansprüche 4 bis 7, **dadurch gekennzeichnet, dass** der Kreislauf eine Pumpe (9) umfasst.

9. Schnellkühlvorrichtung nach Anspruch 8, **gekennzeichnet durch** eine Steuerschaltung zum Abschalten der Pumpe (9) nach einer vorgegebenen Betriebszeitspanne.

10. Schnellkühlvorrichtung nach Anspruch 9, **gekennzeichnet durch** einen Temperatursensor (25) und eine Steuerschaltung (24) zum Abschalten und/oder Einschalten der Pumpe (9) anhand einer von dem Temperatursensor (25) erfassten Temperatur.

11. Schnellkühlvorrichtung nach einem der Ansprüche 4 bis 10, **dadurch gekennzeichnet, dass** die Wärmeträgerflüssigkeit einen Gefrierpunkt von -10°C hat.

12. Schnellkühlvorrichtung nach einem der Ansprüche 4 bis 11, **dadurch gekennzeichnet, dass** der Tank (8) durch ein Peltier-Element (30) unterteilt ist.

13. Kaltegerät mit eingebanter Schnellkühlvorrichtung nach einem der Ansprüche 4 bis 12,

14. Kältegerät mit eingebanter Schnellkühlvorrichtung nach Anspruch 13, **dadurch gekennzeichnet, dass** der Tank (8) an einer Decke einer ersten Lagerkammer (3) des Kältegeräts angeordnet ist.

15. Kältegerät mit eingebanter Schnellkühlvorrichtung nach Anspruch 13 oder 14, **dadurch gekennzeichnet, dass** der Tank (8) und der Behälter (18, 26) in verschiedenen Lagerkammern (3, 21) des Kältegeräts untergebracht sind.

16. Kältegerät mit eingebanter Schnellkühlvorrichtung nach einem der Ansprüche 13 bis 15, **dadurch gekennzeichnet, dass** der Tank (8) auf einem tieferen Niveau angeordnet ist als der Behälter (11, 12, 18, 26)

17. Kältegerät mit eingebanter Schnellkühlvorrichtung nach einem der Ansprüche 13 bis 16, **dadurch gekennzeichnet, dass** in den Kreislauf zwischen dem Tank (8) und dem wenigstens einen Behälter (11, 12) eine lösbare Kupplung (16) eingefügt ist.

## Claims

1. Method for rapid cooling of foodstuffs, comprising the steps:
a) cooling a thermal transfer liquid to a temperature above the freezing point of the thermal transfer liquid,
b) enclosing a stock (14), which is to be cooled, between a flexible wall (15) of a container (11), which contains the thermal transfer liquid and is connected in a circuit with a tank (8) for the thermal transfer liquid, and a cover (12) and bringing the stock (14) into contact with the flexible wall (15) of the container (11),
**characterised in that**
c) the cover (12) is a second container for a thermal transfer liquid with at least one flexible wall (15), and in which the flexible wall (15) of the cover (12) is brought into contact with the stock, which is to be cooled, in such a manner that the stock (14) to be cooled is enclosed on both sides between flexible walls.

2. Method according to claim 1, **characterised in that** the thermal transfer liquid in step a) is cooled down to a temperature below 0° C.

3. Method according to claim 1 or 2, in which the thermal transfer liquid is brought into circulation between a tank (8) and the container (11, 12).

4. Rapid cooling device comprising a first container (11, 12), which is filled with a thermal transfer liquid and which comprises at least one flexible wall (15) and is connected in a circuit with a tank (8) for the thermal transfer liquid, wherein a cover (12) which is placeable to cover the flexible wall (15) is associated with the first container (11), **characterised in that** the cover (12) is constructed as a second container for a thermal transfer liquid, which comprises at least one flexible wall (15) in such a manner that the stock (14) to be cooled can be enclosed on two sides between flexible walls.

5. Rapid cooling device according to claim 4, **characterised by** means for fixing the two containers (11, 12) with respect to one another.

6. Rapid cooling device according to one of claims 4 and 5, **characterised in that** at least one of the containers (11, 12) has at least one stiff wall.

7. Rapid cooling device according to any one of claims 4 to 6, **characterised in that** the flexible wall bounds a cut-out for reception of an article to be cooled.

8. Rapid cooling device according to any one of claims 4 to 7, **characterised in that** the circuit comprises a pump (9).

9. Rapid cooling device according to claim 8, **characterised by** a control circuit for switching off the pump (9) after a predetermined operating time period.

10. Rapid cooling device according to claim 9, **characterised by** a temperature sensor (25) and a control circuit (24) for switching off and/or switching on the pump (9) on the basis of a temperature detected by the temperature sensor (25).

11. Rapid cooling device according to any one of claims 4 to 10, **characterised in that** the thermal transfer liquid has a freezing point of -10° C.

12. Rapid cooling device according to any one of claims 4 to 11, **characterised in that** the tank (8) is subdivided by a Peltier element (30).

13. Refrigerating appliance with incorporated rapid cooling device according to any one of claims 4 to 12.

14. Refrigerating appliance with incorporated rapid cooling device according to claim 13, **characterised in that** the tank (8) is arranged at a cover of a first storage chamber (3) of the refrigerating appliance.

15. Refrigerating appliance with incorporated rapid cooling device according to claim 13 or 14, **characterised in that** the tank (8) and the container (18, 26) are accommodated in different storage chambers (3, 21) of the refrigerating appliance.

16. Refrigerating appliance with incorporated rapid cooling device according to any one of claims 13 to 15, **characterised in that** the tank (8) is arranged at a lower level than the container (11, 12, 18, 26).

17. Refrigerating appliance with incorporated rapid cooling device according to any one of claims 13 to 16, **characterised in that** a detachable coupling (16) is inserted into the circuit between the tank (8) and the at least one container (11, 12).

## Revendications

1. Procédé de réfrigération rapide de produits alimentaires, comportant les étapes suivantes:
a) refroidir un liquide caloporteur à une température supérieure au point de congélation du liquide caloporteur,
b) renfermer un produit à réfrigérer (14) entre une paroi flexible (15) d'un récipient (11), lequel contient le liquide caloporteur et est relié, dans un circuit, à un réservoir (8) pour le liquide caloporteur, et un couvercle (12), et mettre en contact le produit (14) et la paroi flexible (15) du récipient (11), **caractérisé en ce que**
c) le couvercle (12) est un deuxième récipient pour un liquide caloporteur avec au moins une paroi flexible (15), et dans lequel la paroi flexible (15) du couvercle (12) est mise en contact avec le produit à réfrigérer de manière telle que le produit à réfrigérer (14) est enfermé de deux côtés entre des parois flexibles.

2. Procédé selon la revendication 1, **caractérisé en ce que** le liquide caloporteur, à l'étape a), est refroidi à une température inférieure à 0 °C.

3. Procédé selon la revendication 1 ou 2, dans lequel le liquide caloporteur est mis en circulation entre un réservoir (8) et le récipient (11, 12).

4. Dispositif de réfrigération rapide, comportant un premier récipient (11, 12) rempli d'un liquide caloporteur, lequel comporte au moins une paroi flexible (15) et est relié, dans un circuit, à un réservoir (8) pour le liquide caloporteur, un couvercle (12) qui peut être placé de manière à recouvrir la paroi flexible (15) étant associé au premier récipient (11), **caractérisé en ce que** le couvercle (12) se présente sous la forme d'un deuxième récipient pour un liquide caloporteur, lequel comporte au moins une paroi flexible (15) de manière telle que le produit à réfrigérer (14) peut être enfermé de deux côtés entre des parois flexibles.

5. Dispositif de réfrigération rapide selon la revendication 4, **caractérisé par** des moyens pour fixer les deux récipient s (11, 12) l'un par rapport à l'autre.

6. Dispositif de réfrigération rapide selon l'une des revendications 4 ou 5, **caractérisé en ce qu'**au moins l'un des récipient s (11, 12) comporte au moins une paroi rigide.

7. Dispositif de réfrigération rapide selon l'une des revendications 4 à 6, **caractérisé en ce que** la paroi flexible limite un évidement destiné à accueillir un objet à réfrigérer.

8. Dispositif de réfrigération rapide selon l'une des revendications 4 à 7, **caractérisé en ce que** le circuit comprend une pompe (9).

9. Dispositif de réfrigération rapide selon la revendication 8, **caractérisé par** un circuit de commande pour arrêter la pompe (9) après un laps de temps de service prédéterminé.

10. Dispositif de réfrigération rapide selon la revendication 9, **caractérisé par** un capteur de température (25) et un circuit de commande (24) pour arrêter la pompe (9) et/ou la mettre en marche sur la base d'une température détectée par un capteur de température (25).

11. Dispositif de réfrigération rapide selon l'une des revendications 4 à 10, **caractérisé en ce que** le liquide caloporteur a un point de congélation de -10 °C.

12. Dispositif de réfrigération rapide selon l'une des revendications 4 à 11, **caractérisé en ce que** le réservoir (8) est subdivisé par un élément Peltier (30).

13. Appareil frigorifique avec un dispositif de réfrigération rapide intégré selon l'une des revendications 4 à 12.

14. Appareil frigorifique avec un dispositif de réfrigération rapide intégré selon la revendication 13, **caractérisé en ce que** le réservoir (8) est situé au niveau d'un plafond d'une première chambre de stockage (3) de l'appareil de réfrigération.

15. Appareil frigorifique avec un dispositif de réfrigération rapide intégré selon la revendication 13 ou 14, **caractérisé en ce que** le réservoir (8) et le récipient (18, 26) sont logés dans différentes chambres de stockage (3, 21) de l'appareil de réfrigération.

16. Appareil frigorifique avec un dispositif de réfrigération rapide intégré selon l'une des revendications 13 à 15, **caractérisé en ce que** le réservoir (8) est situé à un niveau plus bas que le récipient (11, 12, 18 26).

17. Appareil frigorifique avec un dispositif de réfrigération rapide intégré selon l'une des revendications 13 à 16, **caractérisé en ce qu'**un couplage détachable (16) est inséré entre le réservoir (8) et l'au moins un récipient (11, 12).
